# EUROPÄISCHE PATENTSCHRIFT

(11) **EP 1 422 418 B1**
(45) Veröffentlichungstag und Bekanntmachung des Hinweises auf die Patenterteilung: **20.02.2008**
(21) Anmeldenummer: 03011992.9
(22) Anmeldetag: 28.05.2003
(51) Int. Cl.: F02M 61/18, F02M 61/20, F02M 61/04, F02M 61/12

(54) **Kraftstoffeinspritzventil für Brennkraftmaschinen**
Fuel injector for an internal combustion engine
Injecteur de combustible pour moteurs à combustion interne

(30) Priorität: 19.11.2002 DE 10253721
(43) Veröffentlichungstag der Anmeldung: 26.05.2004
(73) Patentinhaber: ROBERT BOSCH GMBH, 70442 Stuttgart (DE)
(72) Erfinder: Stoecklein, Wolfgang, 70176 Stuttgart (DE); Rapp, Holger, 71282 Hemmingen (DE); Schmieder, Dietmar, 71706 Markgroeningen (DE)

(56) Entgegenhaltungen:
- EP-A- 1 030 053
- EP-A- 1 063 422
- EP-A- 1 088 985
- WO-A-89/03935
- WO-A-96/19661
- DE-A- 4 117 910
- DE-A- 10 013 198
- DE-A- 10 031 264
- DE-A- 19 634 933
- DE-A- 19 942 370
- GB-A- 562 033
- GB-A- 2 102 877
- US-A- 3 224 684
- US-A- 4 903 898
- US-A- 5 890 660
- US-B1- 6 427 932

## Beschreibung

### Stand der Technik

Die Erfindung geht von einem Kraftstoffeinspritzventil für Brennkraftmaschinen aus, wie es aus dem Stand der Technik bekannt ist. So zeigt beispielsweise die DE 100 24 703 A1 ein Kraftstoffeinspritzventil, das einen Ventilkörper mit einer darin ausgebildeten Bohrung aufweist. Die Bohrung ist an ihrem brennraumseitigen Ende von einem konischen Ventilsitz begrenzt, von welchem wenigstens eine Einspritzöffnung abgeht, die in Einbaulage des Kraftstoffeinspritzventils in den Brennraum der Brennkraftmaschine mündet. In der Bohrung ist eine kolbenförmige Ventilnadel längsverschiebbar angeordnet, die in einem mittleren Abschnitt in der Bohrung geführt ist. An ihrem brennraumseitigen Ende weist die Ventilnadel eine im wesentlichen konische Ventildichtfläche auf, die mit dem Ventilsitz zusammenwirkt und an ihrem, dem Brennraum abgewandten Ende eine ringförmige Sitzkante aufweist. Zwischen der Ventildichtfläche und dem Führungsabschnitt der Ventilnadel ist ein zylindrischer Abschnitt ausgebildet, zwischen dem und der Wand der Bohrung Kraftstoff der wenigstens einen Einspritzöffnung zuströmt.

Das bekannte Kraftstoffeinspritzventil weist hierbei jedoch den Nachteil auf, dass die Düsennadel ein recht steifes Bauelement darstellt. Bei den Öffnungshubbewegungen der Ventilnadel, also wenn die Ventilnadel vom Ventilsitz abhebt und hierdurch den Kraftstoffzufluss zu den Einspritzöffnung freigibt und anschließend wieder durch eine Längsbewegung in die Gegenrichtung unterbricht, kommt es durch das Aufsetzen der Ventilnadel auf den Ventilsitz zu starken mechanischen Belastungen der Ventilnadel und des Ventilkörpers. Dies begünstigt den Verschleiß im Bereich des Ventilsitzes, was mit der Zeit zu einer Änderung der Öffnungsdynamik der Ventilnadel führen kann.

Das Dokument US 5890660 zeigt ein Vertikalnadel für ein Einspritzventil mit einer Sitzkante auf einer Konusfläche, und einer Aussprung auf den cylindrischen Abschnitt.

### Vorteile der Erfindung

Das erfindungsgemäße Kraftstoffeinspritzventil mit den kennzeichnenden Merkmalen des Patentanspruchs 1 weist demgegenüber den Vorteil auf, dass das Kraftstoffeinspritzventil eine bessere Öffnungsdynamik aufweist und die Ventilnadel bei sonst unveränderten Komponenten schneller in ihrer Längsrichtung bewegbar ist. Hierzu weist der zylindrische Abschnitt, der zwischen der Ventildichtfläche und dem Führungsabschnitt ausgebildet ist, einen Durchmesser auf, der größer als der Durchmesser der Sitzkannte ist, jedoch höchstens das 1,5-fache beträgt. Die bewegenden Kräfte auf die Ventilnadel bestimmen sich unter anderem über den Sitzdurchmesser, da hierdurch die Fläche festgelegt wird, die vom hydraulischen Druck im Druckraum beaufschlagt wird und dadurch eine Längskraft erzeugt, die auf den zylindrischen Abschnitt der Ventilnadel ausgeübt wird. Durch eine geeignete Abstimmung des Sitzdurchmessers auf den Durchmesser des zylindrischen Abschnitts lässt sich erreichen, dass die Ventilnadel einerseits eine genügend hohe Längselastizität aufweist, um die auftretende Kräfte beim Aufsetzen auf den Ventilsitz zu reduzieren, um so den Verschleiß klein zu halten. Andererseits ist ein solcher Durchmesser des zylindrischen Abschnitts ausreichend, um eine ausreichende Stabilität der Ventilnadel zu gewährleisten, damit es nicht zu einem seitlichen Ausknicken durch die hydraulische Kraft auf die Ventildichtfläche kommt.

Durch die Unteransprüche sind vorteilhafte Weiterbildungen des Gegenstandes der Erfindungen möglich.

In einer ersten vorteilhaften Ausgestaltung ist am Führungsabschnitt wenigstens ein Anschliff ausgebildet, durch den der Kraftstoff zwischen der Wand der Bohrung und der Ventilnadel hindurch zu den Einspritzöffnungen strömen kann. Der Querschnitt des wenigstens einen Anschliffs ist hierbei mindestens so groß wie der Querschnitt des Ringspalts, der im Bereich des zylindrischen Abschnitts zwischen der Ventilnadel und der Wand der Bohrung ausgebildet ist. Hierdurch drosselt der Führungsabschnitt auch bei einem relativ kleinen Durchmesser des zylindrischen Abschnitts den Kraftstoffzufluss zu der wenigstens einen Einspritzöffnung nicht.

In einer weiteren vorteilhaften Ausgestaltung ist an der Ventilnadel eine umlaufende Auskehlung vorgesehen, die brennraumabgewandt zum Führungsabschnitt angeordnet ist und deren Durchmesser zumindest annähernd dem Durchmesser des zylindrischen Abschnitts entspricht. Durch diese Auskehlung erhält die Ventilnadel in diesem Bereich eine gewisse Biegeelastizität, so dass es bei Fehlstellungen zu einem Ausgleich innerhalb der Ventilnadel kommen kann und keine erhöhte Reibung zwischen dieser und der Wand der Bohrung auftreten kann.

Weitere Vorteile und vorteilhafte Ausgestaltungen des Gegenstandes der Erfindung sind der Beschreibung und den Zeichnungen entnehmbar.

### Zeichnung

In der Zeichnung ist ein erfindungsgemäßes Kraftstoffeinspritzventil dargestellt. Es zeigt
- Figur 1: ein Kraftstoffeinspritzventil im Längsschnitt und
- Figur 2: eine vergrößerte Darstellung von Figur 1 im Bereich des Ventilsitzes.

### Beschreibung des Ausführungsbeispiels

In Figur 1 ist ein erfindungsgemäßes Kraftstoffeinspritzventil im Längsschnitt dargestellt. In einem Ventilkörper 1 ist eine Bohrung 3 ausgebildet, die an ihrem brennraumseitigen Ende einen konischen Ventilsitz 12 aufweist. Vom Ventilsitz 12 gehen mehrere Einspritzöffnungen 16 ab, die in Einbaulage des Kraftstoffeinspritzventils in den Brennraum der Brennkraftmaschine münden. In der Bohrung 3 ist eine kolbenförmige Ventilnadel 5 längsverschiebbar angeordnet, wobei die Ventilnadel 5 in einem mittig angeordneten Führungsabschnitt 205 in der Bohrung 3 geführt ist. Ausgehend vom Führungsabschnitt 205 verjüngt sich die Ventilnadel 5 dem Ventilsitz 12 zu und geht unter Bildung einer Druckschulter 7 in einen zylindrischen Abschnitt 105 über. Zwischen der Ventilnadel 5 und der Wand der Bohrung 3 ist ein Druckraum 10 ausgebildet, durch den Kraftstoff in die Einspritzöffnungen 16 zufließen kann. Das brennraumseitige Ende der Ventilnadel 5 ist als eine Ventildichtfläche 14 ausgebildet, wobei Figur 2 eine Vergrößerung von Figur 1 im Bereich der Ventildichtfläche 14 zeigt. Die Ventildichtfläche 14 umfasst eine erste Konusfläche 21 und eine zweite Konusfläche 22, zwischen denen eine Ringnut 23 verläuft. Die Öffnungswinkel der Konusflächen 21, 22 und der Öffnungswinkel des konischen Ventilsitzes 12 sind so aufeinander abgestimmt, dass bei Anlage der Ventilnadel 5 am konischen Ventilsitz 12 die Grenzlinie, die am Übergang der ersten Konusfläche 21 zur Ringnut 23 ausgebildet ist, als Dichtkante 18 am Ventilsitz 12 anliegt. Die Ventilnadel 5 dichtet bei Anlage am Ventilsitz 12 an der Stelle der Sitzkante 18 die Einspritzöffnungen 16 gegen den Druckraum 10.

Im brennraumabgewandten Endbereich erweitert sich die Bohrung 3 zu einem Federraum 25, in dem der brennraumabgewandte Federabschnitt 305 der Ventilnadel 5 angeordnet ist. Der brennraumabgewandte Endabschnitt der Ventilnadel 5 wird von einer Druckhülse 29 begrenzt, in der die Ventilnadel 5 geführt ist. Die brennraumabgewandte Stirnseite der Ventilnadel 5 und die Druckhülse 29 begrenzen einen Steuerraum 40, in den eine Zulaufdrossel 42 und eine Ablaufdrossel 44 münden. Über die Zulaufdrossel 42 ist der Steuerraum 40 mit einem Hochdruckraum verbunden und über die Ablaufdrossel 44 mit einem Leckölraum verbindbar. Durch das Auf- und Zusteuern der Ablaufdrossel 44 lässt sich der Druck im Steuerraum 40 erhöhen oder absenken, so dass sich auch die hydraulische Kraft auf die brennraumabgewandte Stirnseite der Ventilnadel 5 entsprechend ändert. Zwischen der Druckhülse 29 und einem Stützring 32, der die Ventilnadel 5 ebenfalls umgibt und sich an einem, an der Ventilnadel 5 ausgebildeten Ringabsatz 34 abstützt, ist eine den Federabschnitt 305 der Ventilnadel 5 umgebende Schließfeder 27 unter Druckvorspannung angeordnet, wobei die Schließfeder 27 als Schraubendruckfehler ausgebildet ist. Da sich die Druckhülse 29 an den an den Ventilkörper 1 angrenzenden Ventilhaltekörper abstützt, wird durch die Schließfeder 27 eine Kraft in Längsrichtung auf die Ventilnadel 5 ausgeübt, die diese in Richtung des Ventilsitzes 12 beaufschlagt.

Zwischen dem Ringabsatz 34 und dem Führungsabschnitt 205 ist an der Ventilnadel 5 eine Auskehlung 37 ausgebildet, so dass der Durchmesser der Ventilnadel 5 an dieser Stelle zumindest näherungsweise den Durchmesser D_{Z} des zylindrischen Abschnitts 105 entspricht. Am Führungsabschnitt 205 sind an der Ventilnadel 5 mehrere Anschliffe 20 ausgebildet, von denen in diesem Ausführungsbeispiel vier über den Umfang verteilt angeordnet sind. Die Anschliffe 20 ermöglichen einen Kraftstofffluss zwischen dem Führungsabschnitt 205 und der Wand der Bohrung 3 und sind so ausgebildet, dass der gesamte Querschnitt der Anschliffe 20 zumindest näherungsweise dem Querschnitt des Druckraums 10 entspricht, der im Bereich des zylindrischen Abschnitts 105 ausgebildet ist. Die Kraftstoffzufuhr für den Druckraum 10 erfolgt über eine, in der Zeichnung nicht dargestellte, Zulaufbohrung in den Federraum 25, von wo aus der Kraftstoff durch die Anschliffe 20 in den Druckraum 10 strömt.

Die Funktionsweise des Kraftstoffeinspritzventils ist wie folgt:
Der Federraum 25 und damit auch der Druckraum 10 wird ständig mit Kraftstoff unter hohem Druck beaufschlagt. Anfänglich ist die Ventilnadel 5 in ihrer Schließstellung, d.h. sie liegt mit ihrer Ventildichtfläche 14 am Ventilsitz 12 auf. Die Ventilnadel 5 wird durch den Druck im Steuerraum 40, der dem Druck im Druckraum 10 entspricht, in dieser Stellung gehalten und verschließt so die Einspritzöffnungen 16. Durch das Öffnen der Ablaufdrossel 44 sinkt der Druck im Steuerraum 40 ab und damit auch die hydraulische Kraft auf die brennraumabgewandte Stirnseite der Ventilnadel 5. Jetzt überwiegt die hydraulische Kraft auf die Ventilnadel 5, wie sie durch den Druck im Druckraum 10 auf die Ventilnadel 5 ausgeübt wird, insbesondere auf die Druckschulter 7 und die erste Konusfläche 21. Angetrieben durch die hydraulische Kraft bewegt sich die Ventilnadel 5 vom Ventilsitz 12 weg und ermöglicht so einen Kraftstofffluss aus dem Druckraum 10 zwischen der Ventildichtfläche 14 und dem Ventilsitz 12 hindurch zu den Einspritzöffnungen 16. Durch das Verschließen an der Ablaufdrossel 44 und den nachströmenden Kraftstoff durch die Zulaufdrossel 42 baut sich nach erfolgter Einspritzung erneut ein Kraftstoffdruck in dem Steuerraum 40 auf, der die Ventilnadel 5 zurück in ihre Schließstellung drückt. Die Schließfeder 27 spielt bei diesem Vorgang nur eine untergeordnete Rolle, da die hydraulischen Kräfte aufgrund des sehr hohen Einspritzdrucks von teilweise deutlich mehr als 100 MPa gegenüber der Kraft der Schließfeder 27 deutlich überwiegend. Die Schließfeder 27 dient hauptsächlich dazu, die Ventilnadel 5 bei ausgeschalteter Brennkraftmaschine in ihrer Schließstellung zu halten.

Da bei modernen, schnelllaufenden Brennkraftmaschinen die Drehzahlen von bis 4500 Umdrehungen pro Minute sehr rasch aufeinanderfolgende Einspritzungen nötig sind, muss die Ventilnadel 5 in sehr kurzer Zeit von ihrer Schließstellung in die Öffnungsstellung bewegt werden. Um die Längsbewegung der Ventilnadel 5 zu beschleunigen, können entweder die Kräfte erhöht oder die Masse der Ventilnadel 5 erniedrigt werden. Darüber hinaus muss berücksichtigt werden, dass bei einer sehr schnellen Bewegung der Ventilnadel 5 und entsprechend heftigem Aufsetzen auf den Ventilsitz 12 starke Verformungen und Schwingungen in der Ventilnadel 5 auftreten, die zu einem erhöhten Verschleiß zwischen Ventildichtfläche 14 und Ventilsitz 12 führen. Aus diesen Gründen ist beim erfindungsgemäßen Kraftstoffeinspritzventil der zylindrische Abschnitt 105 soweit verjüngt, dass der Durchmesser D_{Z} dem 1,0- bis 1,5-fachen Durchmesser des Sitzdurchmessers entspricht, also dem Durchmesser D der ringförmigen Sitzkante 18. Die dadurch vergrößerte Längselastizität verringert dynamische Kraftspritzen beim Aufsetzen der Ventilnadel 5 auf den Ventilsitz 12 und vermindert so den Verschleiß.

Dieses Verhältnis des Durchmessers D_{Z} des zylindrischen Abschnitts 105 zum Sitzdurchmesser D der Sitzkante 18 hat sich als besonders vorteilhaft erwiesen, da die Längselastizität des zylindrischen Abschnitts 105 bei gegebener hydraulischer Kraft auf die Ventildichtfläche 14 in einem bestimmten Bereich optimal ist, dahingehend, dass die Längselastizität weder zu hoch noch zu niedrig sein darf, um einerseits eine gute Schwingungsdämpfung zu erreichen und andererseits eine Destabilisierung der Ventilnadel 5 durch einen zu geringen Durchmesser zu vermeiden.

Durch die Verjüngung des zylindrischen Abschnitts 105 der Ventilnadel 5 wird jedoch zwangsläufig auch die Quersteifigkeit vermindert. Als Ausgleichselement dient die Auskehlung 37, die gezielt an dieser Stelle die Biegesteifigkeit der Ventilnadel 5 vermindert. Sollte es zu einer leichten Schiefstellung der Ventilnadel 5 im Bereich des zylindrischen Abschnitts 105 kommen, so kann es aufgrund an der Auskehlung 37 zu einem Ausgleich kommen und somit nicht zu einer erhöhten Reibung in der Federhülse 29. Dies vermindert auch die Querkräfte im Bereich des Führungsabschnitts 205 und damit die Reibung in diesem Bereich.

Abweichend von der Darstellung in Figur 2 kann es auch vorgesehen sein, dass an der Ventildichtfläche 14 die Ringnut 21 entfällt und die erste Konusfläche 21 direkt an die zweite Konusfläche 22 grenzt. Die Sitzkante 18 ist in diesem Fall am Übergang der beiden Konusflächen 21, 22 ausgebildet. Daneben kann es auch vorgesehen sein, dass die Ventildichtfläche 14 durch eine einzige, durchgängige Konusfläche gebildet wird. Die Sitzkante 18 ist dann am Übergang des zylindrischen Abschnitts 105 zur Ventildichtfläche 14 ausgebildet, was bedingt, dass der Öffnungswinkel der Ventildichtfläche 14 größer als der Öffnungswinkel des konischen Ventilsitzes 12 sein muss.

## Patentansprüche

1. Kraftstoffeinspritzventil für Brennkraftmaschinen mit einem Ventilkörper (1), in dem eine Bohrung (3) ausgebildet ist, die an ihrem brennraumseitigen Ende von einem konischen Ventilsitz (12) begrenzt wird und an welchem Ende wenigstens eine Einspritzöffnung (16) vorgesehen ist, die in den Brennraum der Brennkraftmaschinen mündet, und mit einer Ventilnadel (5), die in der Bohrung (3) längsverschiebbar angeordnet ist und die in einem mittleren Führungsabschnitt (205) in der Bohrung (3) geführt wird, mit einer am brennraumseitigen Ende der Ventilnadel (5) ausgebildeten, im wesentlichen konischen Ventildichtfläche (14), wobei an der Ventildichtfläche (14) eine ringförmige Sitzkante (18) ausgebildet ist, und mit einem zylindrischen Abschnitt der Ventilnadel (105), der zwischen dem Führungsabschnitt (205) und der Ventildichtfläche (14) ausgebildet ist, **dadurch gekennzeichnet, dass** die Ventildichtfläche (14) eine erste Konusfläche (21) und eine zweite Konusfläche (22) umfasst, zwischen denen eine Ringnut (23) verläuft, wobei die Sitzkante (18) die Grenzlinie zwischen der ersten Konusfläche (21) und der Ringnut (23) bildet, und der zylindrische Abschnitt (105) einen Durchmesser (D_{Z}) aufweist, der größer als der Durchmesser (D) der Sitzkante (18) ist, jedoch höchstens das 1,5-fache beträgt, und mit einer brennraumabgewandt zum Führungsabschnitt (205) in der Ventilnadel (5) vorgesehenen, umlaufenden Auskehlung (37), wobei der Durchmesser der Ventilnadel (5) an der Stelle der Auskehlung (37) zumindest annähernd dem Durchmesser (D_{Z}) des zylindrischen Abschnitts (105) entspricht.

2. Kraftstoffeinspritzventil nach Anspruch 1, **dadurch gekennzeichnet, dass** im Bereich des Führungsabschnitts (205) wenigstens ein Anschliff (20) an der Ventilnadel (5) vorgesehen ist, durch den Kraftstoff zwischen der Wand der Bohrung (3) und der Ventilnadel (5) hindurch der wenigstens einen Einspritzöffnung (16) zuströmen kann, wobei die Summer der Querschnitte sämtlicher Anschliffe mindestens so groß ist wie der Querschnitt des Druckraums (10) im Bereich des zylindrischen Abschnitts (105).

3. Kraftstoffeinspritzventil nach Anspruch 1, **dadurch gekennzeichnet, dass** der Sitzdurchmesser (D) 1,9 mm bis 2,1 mm beträgt.

4. Kraftstoffeinspritzventil nach Anspruch 1, **dadurch gekennzeichnet, dass** brennraumabgewandt zum Führungsabschnitt (205) in der Ventilnadel (5) eine umlaufende Auskehlung (37) vorgesehen ist, deren Durchmesser zumindest annähernd dem Durchmesser (D_{Z}) des zylindrischen Abschnitts (105) entspricht.

5. Kraftstoffeinspritzventil nach Anspruch 1, **dadurch gekennzeichnet, dass** der zylindrische Abschnitt (105) direkt an die Ventildichtfläche (12) grenzt.

## Claims

1. Fuel injection valve for internal combustion engines having a valve body (1) in which a bore (3) is formed which is delimited at its combustion-chamber-side end by a conical valve seat (12) and at which end is provided at least one injection opening (16) which opens out into the combustion chamber of the internal combustion engines, and having a valve needle (5) which is arranged in a longitudinally moveable manner in the bore (3) and which is guided in a central guide section (205) in the bore (3), having a substantially conical valve sealing face (14) which is formed on the combustion-chamber-side end of the valve needle (5), with an annular seat edge (18) being formed on the valve sealing face (14), and having a cylindrical section of the valve needle (105), which cylindrical section is formed between the guide section (205) and the valve sealing face (14), **characterized in that** the valve sealing face (14) comprises a first cone face (21) and a second cone face (22), between which runs an annular groove (23), with the seat edge (18) forming the boundary line between the first cone face (21) and the annular groove (23), and the cylindrical section (105) having a diameter (D_{z}) which is larger than, but at most 1.5 times, the diameter (D) of the seat edge (18), and having an encircling channel (37) which is provided in the valve needle (5) at that side of the guide section (205) which is remote from the combustion chamber, with the diameter of the valve needle (5) at the point of the channel (37) corresponding at least approximately to the diameter (D_{z}) of the cylindrical section (105).

2. Fuel injection valve according to Claim 1, **characterized in that** at least one ground portion (20) is provided on the valve needle (5) in the region of the guide section (205), by means of which ground portion (20) fuel can flow between the wall of the bore (3) and the valve needle (5) through the at least one injection opening (16), with the sum of the cross sections of all of the ground portions being at least as large as the cross section of the pressure space (10) in the region of the cylindrical section (105).

3. Fuel injection valve according to Claim 1, **characterized in that** the seat diameter (D) is 1.9 mm to 2.1 mm.

4. Fuel injection valve according to Claim 1, **characterized in that** an encircling channel (37) is provided in the valve needle (5) at that side of the guide section (205) which is remote from the combustion chamber, the diameter of which channel (37) corresponds at least approximately to the diameter (D_{z}) of the cylindrical section (105).

5. Fuel injection valve according to Claim 1, **characterized in that** the cylindrical section (105) directly adjoins the valve sealing face (12).

## Revendications

1. Injecteur de carburant de moteurs à combustion interne comportant un corps d'injecteur (1) muni d'un alésage (3) dont l'extrémité côté chambre de combustion est délimitée par un siège de soupape (12), conique, et cette extrémité comporte au moins un orifice d'éjection (16) débouchant dans la chambre de combustion du moteur à combustion interne et d'une aiguille d'injecteur (5) coulissant longitudinalement dans l'alésage (3) et guidée dans l'alésage (3) par un segment de guidage médian (205), l'extrémité de l'aiguille d'injecteur (5), côté chambre de combustion, ayant une surface d'étanchéité de soupape (14) pratiquement conique,
la surface d'étanchéité de soupape (14) ayant une arête d'assise (18) annulaire et un segment cylindrique de l'aiguille d'injecteur (105) entre le segment de guidage (205) et la surface d'étanchéité de soupape (14),
**caractérisé en ce que**
la surface d'étanchéité de soupape (14) a une première surface conique (21) et une seconde surface conique (22) entre lesquelles passe une rainure annulaire (23),
l'arête d'assise (18) formant la ligne frontière entre la première surface conique (21) et la rainure annulaire (23) et
le segment cylindrique (105) a un diamètre (D_{z}) supérieur au diamètre (D) de l'arête d'assise (18) au plus de 1,5 fois et une gorge périphérique (37) du côté du segment de guidage (205) de l'aiguille d'injecteur (5) à l'opposé de la chambre de combustion, le diamètre de l'aiguille d'injecteur (5) à l'endroit de la gorge (37) correspondant au moins sensiblement au diamètre (D_{z}) du segment cylindrique (105).

2. Injecteur de carburant selon la revendication 1,
**caractérisé en ce qu'**
au niveau du segment de guidage (205) il est prévu au moins une partie meulée (20) sur l'aiguille d'injecteur (5) permettant le passage du carburant entre la paroi de l'alésage (3) et l'aiguille d'injecteur (5) vers au moins un orifice d'éjection (16), la somme des sections de toutes les parties meulées étant au moins égale à la section de la chambre de pression (10) au niveau du segment cylindrique (105).

3. Injecteur de carburant selon la revendication 1,
**caractérisé en ce que**
le diamètre (D) du siège est compris entre 1,9 mm et 2,1 mm.

4. Injecteur de carburant selon la revendication 1,
**caractérisé en ce que**
la gorge périphérique (37), dans l'aiguille d'injecteur (5) du côté du segment de guidage (205) opposé à la chambre de combustion, a un diamètre au moins voisin du diamètre (D_{z}) du segment cylindrique (105).

5. Injecteur de carburant selon la revendication 1,
**caractérisé en ce que**
le segment cylindrique (105) est directement adjacent à la surface d'étanchéité de soupape (12).
